# EUROPÄISCHE PATENTANMELDUNG

(11) **EP 4 411 043 A1**
(43) Veröffentlichungstag der Anmeldung: **07.08.2024**
(21) Anmeldenummer: 23154702.7
(22) Anmeldetag: 02.02.2023
(51) Int. Cl.: D04B 37/02, D04B 15/02, D04B 15/06, D04B 27/04, D04B 35/02, B65D 85/24, D04B 35/04, D04B 35/06

(54) **EINSETZTEIL EINER TEXTILMASCHINE, VERPACKUNG FÜR ZUMINDEST EIN EINSETZTEIL, VERFAHREN ZUR VERSORGUNG EINER TEXTILMASCHINE MIT ZUMINDEST EINEM EINSETZTEIL UND ZUM BETRIEB DERSELBEN, SYSTEM ZUR WEITERVERARBEITUNG TEXTILER WERKSTOFFE**

(71) Anmelder: Groz-Beckert KG, 72458 Albstadt (DE)
(72) Erfinder: BRAUN, Jochen, 72362 Nusplingen (DE); MARTIN, Robert, 86971 Peiting (DE)

(57) **Zusammenfassung**

Die vorliegende Erfindung betrifft ein Einsetzteil (1) einer Textilmaschine, eine Verpackung für zumindest ein Einsetzteil einer Textilmaschine, ein Verfahren zur Versorgung einer Textilmaschine mit zumindest einem Einsetzteil und zum Betrieb derselben, sowie ein System zur Weiterverarbeitung textiler Werkstoffe, das eine Textilmaschine und zumindest ein Einsetzteil zum Betrieb dieser Textilmaschine aufweist, wobei das zumindest eine Einsetzteil
• dazu eingerichtet ist, im Betrieb der Textilmaschine an der Textilfertigung teilzunehmen,
• sich in seiner Längsrichtung (z) zwischen einem vorderen (24) und einem hinteren (25) Ende erstreckt,
• entweder als textiles Werkzeug (1) ausgeprägt ist und einen Arbeitsabschnitt aufweist, der in der Längsrichtung (z) des textilen Werkzeugs (1) einen Abstand (28) zum hinteren Ende (25) desselben hat und zum Fadenkontakt und oder zur Maschenbildung verwendbar ist,
• oder als Systemteil (1) ausgeprägt ist, zur Auswahl oder zum Antrieb von textilen Werkzeugen (1) dient und Arbeitsabschnitte (33) aufweist, die Kraft und/oder Drehmoment auf weitere Einsetzteile (36) übertragen können,
• wobei das zumindest eine Einsetzteil (1) bei Beginn der Bestückung zumindest mit einem Handlingteil (7) über eine manuell und werkzeuglos auftrennbare Sollbruchverbindung (9) verbunden ist,
• wobei das Einsetzteil bei der Bestückung der Textilmaschine mithilfe des Handlingteils (7) handhabbar ist
• und wobei die Sollbruchverbindung (9) auftrennbar ist.
Als neu und erfinderisch wird angesehen,
• **dass** das Handlingteil (7) anders geformt ist als das Einsetzteil (1),
• **und dass** das Handlingteil (7) kein Einsetzteil (1) für die Textilmaschine ist.

## Beschreibung

Die vorliegende Erfindung betrifft ein Einsetzteil einer Textilmaschine, eine Verpackung für zumindest ein Einsetzteil einer Textilmaschine, ein Verfahren zur Versorgung einer Textilmaschine mit zumindest einem Einsetzteil und zum Betrieb derselben, sowie ein System zur Weiterverarbeitung textiler Werkstoffe, das eine Textilmaschine und zumindest ein Einsetzteil zum Betrieb dieser Textilmaschine aufweist.

Es ist bekannt, Einsetzteile in entsprechende Textilmaschinen einzusetzen und zur Herstellung von Textilien zu verwenden. Zu diesen Einsetzteilen zählen textile Werkzeuge. Den textilen Werkzeugen ist gemein, dass sie sich in Längsrichtung zwischen einem vorderen und einem hinteren Ende erstrecken. Oft sind textile Werkzeuge im Sinne der vorliegenden Druckschrift sehr lang gestreckt, d. h. ihre Längserstreckung ist sehr viel größer als ihre Erstreckung in den beiden anderen Raumrichtungen.

In einem gewissen Abstand von dem hinteren Ende dieser textilen Werkzeuge beginnt ein Arbeitsabschnitt des Textilwerkzeugs, der zum Fadenkontakt und/oder zur Maschenbildung eingerichtet ist. Bei Stricknadeln ist ein großer (hinterer) Teil zum Gleiten in den Nadelkanälen einer Strickmaschine eingerichtet. Im vorderen Bereich solcher Stricknadeln befindet sich der Haken, der während des Strickprozesses Maschen bildet. Der Haken und der vordere Teil der Stricknadeln, der in Kontakt mit dem Faden gerät, bilden den Arbeitsabschnitt derselben.

Zu den Stricknadeln gehören auch sogenannte Schiebernadeln, bei denen ein Schieber, der im Strickbetrieb entlang des Schaftes der Nadel gleitet, den Haken der Nadel öffnet und schließt und an dem Transport der Halbmaschen im Strickbetrieb teilnimmt. Damit hat auch der Schieber während des Strickbetriebes Kontakt zum Faden und unterliegt der obigen Definition eines textilen Werkzeuges. U. a. die WO 2016 165 991 A1 befasst sich mit solchen Schiebern.

Oft werden zum Stricken auch sogenannte Platinen eingesetzt, die ebenfalls in ihrem vorderen Bereich einen Arbeitsabschnitt besitzen, der während des Strickprozesses Fadenkontakt hat und hierbei unter anderem Maschen niederhält oder abschlägt.

Wirknadeln sind mit ihrem hinteren Teil zumeist an einer Barre befestigt. An ihrem vorderen Ende besitzen auch sie einen Haken zur Bildung von Maschen. Es sind auch weitere textile Werkzeuge bekannt, die in maschenbildenden Maschinen eingesetzt werden. So werden von unterschiedlichen Maschinenbauern eine Reihe unterschiedlicher Werkzeuge in Sockenstrickmaschinen zum Schließen der Fußenden der Socken eingesetzt:

Sehr gebräuchlich sind dabei Umhängeteile, die oft als "Spillo (singular) bzw. Spilli (plural) " bezeichnet werden. Diese Teile verfügen oft über ein spitz zulaufendes vorderes Ende, das dazu verwendet wird, in die Maschen am Ende des noch als Schlauch vorliegenden Sockenhalbzeuges einzugreifen, sodass das Sockenhalbzeug maschenecht dem nächsten Bearbeitungsgang, nämlich dem Zunähen des Fußendes, unterzogen werden kann. Teile der vorgenannten Art werden zum Beispiel von der CN20685196 U gezeigt.

Auch die EP 2 873 761 B1 zeigt Teile, die in Zusammenhang mit dem Schließen von Socken verwendet werden und nennt diese u. a. "transfer devices" bzw. "transfer members" und "strip members". Gerade diese in Rede stehenden textilen Werkzeuge, die im Bereich der Sockenschließvorrichtungen zum Einsatz kommen, sind auch angesichts der Feinheit des Sockengarnes oft sehr kleine und schwer zu handhabende textile Werkzeuge. Im Sinne der vorliegenden Druckschrift sind neben den vorgenannten Maschenbildungs- und Maschenhandhabungswerkzeugen unter anderem auch Näh- und Filznadeln textile Werkzeuge.

Neben den textilen Werkzeugen kommen auch Systemteile als Einsetzteile in Textilmaschinen zum Einsatz. Dieses Systemteile stehen während des Betriebs der Textilmaschinen nicht in direktem Kontakt zum Garn bzw. zum Stoff, sie vermitteln jedoch den textilen Werkzeugen Kraft oder Drehmoment, die für den textilen Prozess gebraucht werden (Antrieb), oder sie tragen zur Auswahl textiler Werkzeuge während des textilen Prozesses bei (Auswahlteil). Auch zu letzterem Zweck (Auswahl) wird oft Kraft oder Drehmoment übertragen. Als Beispiel für die Übertragung von Kraft oder Drehmoment für den Antrieb nachgelagerter textiler Werkzeuge sei die WO 2020/250088 A1 genannt, die "flat parts" vorstellt, die Kraft auf Stricknadeln im Strickbetrieb übertragen.

Als Beispiel für ein Auswahlteil, bei dem also das Einsetzteil an der Auswahl textiler Werkzeuge während des Strickbetriebes teilnimmt und so zum Beispiel die Herstellung von Textilien mit Mustern ermöglicht (zum Beispiel Jacquardstricken) sei die EP 859881 B1 genannt: hier ist es eine "Platine für die Auswahl und Steuerung maschenbildender Bewegungen von Strickwerkzeugen in einer Strickmaschine", die an der Auswahl der textilen Werkzeuge im textilen Produktionsprozess in der vorgenannten Art und Weise beteiligt ist. Ein weiteres relativ anschauliches Beispiel liefert die US 4 644 762 A. In ihrer Figur 1 ist ein Auswahlteil (hier "jack") mit dem Bezugszeichen "SCH" gezeigt. Das Auswahlteil verfügt über Füße (englisch butts), denen Kraft im Strickbetrieb z. B. von Schlossteilen vermittelbar ist. Diese Kraft kann das Auswahlteil mit ihrem vorderen Ende über ein weiteres Systemteil ohne Bezugszeichen an die Nadel "N" übertragen. Zu diesem Zweck sind alle drei vorgenannten Teile verschieblich in die Nuten des Nadelkanalzylinders (in der US 4 644 762 mit Bezugszeichen 51) eingesetzt. Die Abmaße und die Arbeitsposition dieses Auswahlteils ist damit den Abmaßen und der Arbeitsposition des textilen Werkzeugs "Nadel N" sehr ähnlich und für das Bestücken des Nadelzylinders mit diesen Systemteilen gilt damit dasselbe wie für das Bestücken mit textilen Werkzeugen: Es ist mühsam und zeitraubend.

Zusammengefasst haben die vorgenannten Einsetzteile (Systemteile und textile Werkzeuge) eine Reihe von Gemeinsamkeiten:

In der Regel werden sie zu Beginn ihrer Herstellung durch Stanzen aus Blech vereinzelt. Oft werden sie in schmale Führungskanäle eingesetzt, oft werden sie in diesen verschieblich gehalten. Wie bereits erwähnt stellt das Einsetzen vieler dieser Einsetzteile die Monteure oder Bediener der jeweiligen Textilmaschinen vor Probleme:

Die Erstausstattung mit Einsetzteilen und der Ersatz schadhafter Einsetzteile durch neue ist schwierig.

Vor diesem Hintergrund zielt die EP 3 889 330 A1 darauf ab, die Herstellung und Handhabung eines textilen Werkzeugpaares zu verbessern, indem die beiden textilen Werkzeuge des Werkzeugpaares durch eine Sollbruchstelle miteinander verbunden sind. Die Lehre der vorgenannten Druckschrift hat in der Tat in Bezug auf spezielle textile Werkzeuge ihre Vorteile. Es hat sich jedoch gezeigt, dass es eine Vielzahl von Einsetzteilen für Textilmaschinen gibt, bei denen das Handling der Einsetzteile beim Einsetzen derselben in eine Textilmaschine weiterer Verbesserungen bedarf. Daher besteht die Aufgabe der vorliegenden Erfindung darin, das Versorgen und Bestücken von Textilmaschinen mit Einsetzteilen und den Betrieb der Textilmaschinen weiter zu erleichtern.

Diese Aufgabe wird durch die Ansprüche 1, 7, 10 und 14 der vorliegenden Druckschrift gelöst.

Die von der vorliegenden Druckschrift vorgeschlagenen Maßnahmen führen dazu, dass jedes Einsetzteil mit (zumindest) einem Handlingteil verbunden ist, das beim Einsetzen des Einsetzteiles in die Maschine hilft, das aber selber nicht mehr in die Maschine eingesetzt werden muss. Darüber hinaus hat sich gezeigt, dass die von der vorliegenden Erfindung erforderte Formfreiheit (des Handlingteils) weitere Vorteile beim Handling der einzusetzenden Teile bringt.

Wie bereits erwähnt ist die Längsrichtung (z) eines Einsetzteils die Richtung, in der das Einsetzteil, das nach der Trennung der Sollbruchstelle in der Textilmaschine verbleibt, die größte Ausdehnung besitzt. In der Längsrichtung erstreckt sich das Einsetzteil zwischen seinem vorderen und einem hinteren Ende. Das Einsetzteil erstreckt sich auch in den beiden anderen Raumrichtungen, in denen es normalerweise eine deutlich geringere Ausdehnung besitzt. Die Ausdehnung des Einsetzteiles in der Breitenrichtung des Einsatzteiles wird oft - insbesondere bei maschenbildenden Werkzeugen - durch die Feinheit bestimmt und ist damit gering. Die Ausdehnung in der Höhenrichtung ist insbesondere bei Maschenbildungswerkzeugen naturgemäß signifikant größer als die Ausdehnung in Breitenrichtung, aber immer noch wesentlich geringer als die Ausdehnung in ihrer Längsrichtung.

Wie bereits einleitend erwähnt kann das Einsetzteil ein textiles Werkzeug sein. Solche textilen Werkzeuge haben Arbeitsabschnitte, die sich im vorderen Bereich des textilen Werkzeuges befinden. Damit haben diese Arbeitsabschnitte des textilen Werkzeugs Abstand zum hinteren Ende desselben. Die Arbeitsabschnitte haben Kontakt zu dem zu verarbeitendem Faden bzw. Stoff und sind bei Maschenbildungswerkzeugen zur Maschenbildung verwendbar. Bei Stricknadeln zählt damit der gesamte Hakenbereich und der Bereich, auf dem sich die Halbmasche im Strickbetrieb auf der Oberseite der Stricknadel bewegt, zum Arbeitsbereich. Bei anderen textilen Werkzeugen wie bei dem vorstehend beschriebenen "Spillo" (Umhängewerkzeug für die Sockenschließvorrichtung) zählt natürlich die Spitze des Spillos und ein Teil seines Schaftes, der der Spitze benachbart ist, zum Arbeitsbereich. Dem Fachmann sind die Teile der jeweiligen textilen Werkzeuge, die im Betrieb der Textilmaschinen Faden- bzw. Stoffkontakt haben, bekannt. Bei Nadeln gehört die Spitze und der Bereich des Schaftes, der beim Nähen jeweils in den Stoff eindringt, zu dem Arbeitsbereich derselben.

Auch im Hinblick auf den Gebrauch des Begriffs "Systemteil" wird auf die vorstehenden einleitenden Passagen in Bezug auf Stand der Technik verwiesen. Systemteile im Sinne der vorliegenden Druckschrift dienen zur Auswahl oder zum Antrieb von textilen Werkzeugen. Bei Strickmaschinen sind solche Systemteile oft in die gleichen Nuten eingesetzt wie Stricknadeln oder Platinen und haben damit die gleiche "Stärke" d. h. dieselbe Ausdehnung in Breitenrichtung im Sinne der vorstehenden Begriffsbestimmungen. Systemteile weisen Arbeitsabschnitte auf, die Kraft oder Drehmoment auf textile Werkzeuge oder andere Systemteile weitergeben. In der Regel haben sie daher auch Abschnitte, die zunächst diese Kraft oder dieses Drehmoment aufnehmen. Diese Abschnitte können wie Füße von Stricknadeln gestaltet sein. Oft sind es aber auch die vorderen und hinteren Enden der Systemteile. Systemteile übertragen Kraft oder Drehmoment direkt oder indirekt (über eines oder mehrere weitere Systemteile) auf textile Werkzeuge und ermöglichen auf diese Weise entweder die Auswahl derselben oder sie treiben die textilen Werkzeuge an.

Gemäß der vorliegenden Erfindung hat das Einsetzteil bei seiner Auslieferung durch seinen Hersteller bzw. Verkäufer über eine Sollbruchstelle eine Verbindung zu einem Handlingteil. Dieses Handlingteil kann beliebig und insbesondere abweichend von dem Einsetzteil geformt sein. Es kann damit unter anderem auch deutlich größer sein als das Einsetzteil, das ja oft sehr filigran ist. Die Formfreiheit des Handlingteils gemäß der vorliegenden Erfindung (verglichen mit der EP 3 889 330 A1) erleichtert es natürlich auch, die Sollbruchstelle genau an dem Platz anzubringen, der das Einsetzen des Einsetzteiles in die Textilmaschine größtmöglich erleichtert. Es gibt Einsatzsituationen von Einsetzteilen, bei denen die Sollbruchstelle eben nicht am hinteren Ende des Einsatzteiles vorhanden ist, sondern an einer anderen Stelle. Darüber hinaus kann das Handlingteil oder aber die Einheit aus Handlingteil und Einsetzteil auch eine Längsachse aufweisen, die im hinteren Bereich (also insbesondere dem Bereich des Handlingteils) einen Winkel, bevorzugt einen rechten Winkel aufweist. Insbesondere bei Stricknadeln und Platinen, die in Rippschreiben oder Strickzylinder eingesetzt werden, kann es vorteilhaft sein, wenn das Einsetzteil eine Längserstreckung insbesondere in der Höhenrichtung des betreffenden vorgenannten textilen Werkzeugs oder Systemteils aufweist. In diesem Fall besteht eine zusätzliche oder weitere vorteilhafte Option darin, die Sollbruchstelle am oberen Rand des textilen Werkzeugs oder Systemteils vorzusehen. Wenn die betreffende Einheit aus Einsetzteil und Handlingteil damit in eine Rippscheibe oder in einen Strickzylinder eingesetzt ist, ragt das Handlingteil über den Nadelkanal, in dem sich das Einsetzteil befindet, in der Höhenrichtung desselben hinaus, so dass das Handlingteil eine Schwenkbewegung ausführen kann, die Komponenten in der Höhenrichtung und der Breitenrichtung des textilen Werkzeugs hat und die die Sollbruchstelle auftrennt. Die Schwenkachse der vorgenannten Bewegung verläuft in diesem Fall vorteilhafterweise in der Längsrichtung des textilen Werkzeugs und entlang seines oberen Randes. Die Schwenkbewegung erfolgt dann besonders ungehindert und damit vorteilhaft, wenn die Position der Sollbruchstelle in der Höhenrichtung des Einsetzteils oberhalb oder auf gleicher Höhe zu der oberen Kante des Nadelkanals liegt. Diese Situation kann ein Maschinenbediener auch dann herbeiführen, wenn der Abstand zwischen der Sollbruchstelle und der unteren Begrenzung des Einsetzteils in der Höhenrichtung desselben geringer ist, als die Höhe des nutartigen Kanals, in dem das betreffende Einsetzteil seine Arbeitsposition einnimmt: in diesem Fall führt der Maschinenbediener das Einsetzteil "von oben" in den nutartigen Kanal ein, bis sich die Sollbruchstelle kurz über oder auf der Höhe des oberen Randes der Wandlungen des gutartigen Kanals befindet. Dann führt der Maschinenbediener die Schwenkbewegungen zur Trennung der Sollbruchstelle aus. Schließlich gleitet das Einsetzteil in seiner Arbeitsposition und der Teil der Sollbruchstelle, der am Einsetzteil verbleibt, ist keinem anderen Textilmaschinenteil im Wege.

Eine weitere zusätzliche nützliche Option besteht darin, die Einsetzteile und die betreffenden Textilmaschinen so aufeinander abzustimmen, dass der nach der Lösung der Sollbruchstelle am Einsetzteil verbleibende Teil derselben (Sollbruchstelle) im Betrieb nicht mit Teilen der Textilmaschine kollidiert. Für diesen Fall besteht eine vorteilhafte Maßnahme darin, die Sollbruchstelle in der Höhenrichtung des Einsetzteils so zu positionieren, dass dieselbe oberhalb oder auf gleicher Höhe der oberen Kante des Nadelkanals aber unterhalb des Schlossteils der Textilmaschine des betreffenden Systems zur Weiterbearbeitung von Textilien angeordnet ist, wenn das Einsetzteil bereits den Grund des nutartigen Kanals erreicht hat. Dann kann die Sollbruchstelle gelöst werden, wenn das Einsetzteil bereits seine Position in seiner Höhenrichtung erreicht hat.

Eine weitere vorteilhafte Möglichkeit besteht darin, die Sollbruchstelle auf oder an dem Fuß des Einsetzteils anzuordnen. In dem letztgenannten Fall wird dann der Teil der Sollbruchstelle, der am Einsetzteil verbleibt, Teil des Fußes und gleitet im Betrieb der Textilmaschine - vorzugsweise einer Strickmaschine - durch die Schlossteile derselben.

Darüber hinaus kann ein jedes Einsetzteil, das gemäß der vorliegenden Erfindung gestaltet ist, mit einem geeigneten Handlingteil in die betreffende Textilmaschine eingesetzt werden. Bei Anwendung der Lehre gemäß der EP 3 889 330 A1 verbleibt pro Strickwerkzeugpaar immer eine Platine, die in herkömmlicher Art und Weise - also ohne Handlinghilfe - eingesetzt werden muss.

Die Sollbruchstelle im Sinne der vorliegenden Erfindung ist eine Stelle, an der das Einsetzteil und das Handlingteil miteinander verbunden sind und die derart beschaffen ist, dass sie unter Belastung leichter nachgibt bzw. leichter auftrennbar ist als die benachbarten Teile des Einsetzteils und des Handlingteils. Die Sollbruchstelle ist manuell und werkzeuglos auftrennbar, um die Montage bzw. das Einsetzen des Einsetzteiles zu erleichtern. Eine Sollbruchstelle kann zum Beispiel durch eine Verringerung des Materialquerschnitts und/oder durch eine Veränderung der Materialbeschaffenheit an der Sollbruchstelle - wie durch eine Versprödung von Metall - erreicht werden. Die Auftrennung der Sollbruchstelle kann insbesondere durch eine Drehung des Handlingteils um eine Drehachse oder eine Verkippung des Handlingteils um eine Biegeachse erfolgen. Die Biegeachse läuft vorteilhafterweise bei vielen Einsetzteilen entlang der Höhenrichtung des Einsetzteils bzw. die Ausrichtung der Biegeachse hat zumindest Komponenten der Höhenrichtung und kann ggf. auch Komponenten der anderen Raumrichtungen - bevorzugt jedoch der Längsrichtung - enthalten. Bei der Drehachse ist es vorteilhaft, wenn sie zumindest Komponenten der Längsrichtung und ggf. auch Komponenten der anderen Raumrichtungen enthält.

Das Handlingteil ist derart geformt, dass es als Einsetzteil in der betreffenden Textilmaschine nicht verwendbar ist. Bevorzugt ist die Form einfach und entspricht einer rechteckig geformten Lasche. Oft besitzt diese Lasche einen Vorsprung - den man auch als Querstrebe bezeichnen könnte - , der aus der Lasche vorzugsweise rechtwinklig in positiver oder negativer Höhenrichtung herausragt. Insbesondere in Zusammenhang mit kleinen Einsetzteilen ist es vorteilhaft, wenn das nach der Trennung der Sollbruchstelle in der Maschine verbleibende Einsetzteil kleiner ist als das Handlingteil. Eine größere Länge des Handlingteils hilft in der Regel durch die Hebelwirkung bei der Trennung der Sollbruchstelle. Insbesondere bei Teilen, die aus Blechen durch Stanzen hergestellt werden, heißt das in der Regel, dass das Handlingteil in der Ebene, die durch die Längsrichtung und die Höhenrichtung des Einsetzteiles aufgespannt wird, vorteilhafterweise eine größere Fläche hat als das Einsatzteil, das nach der Trennung der Sollbruchstelle in der Maschine verbleibt. Es ist vorteilhaft, wenn die gesamte Einheit aus Einsetzteil und Handlingteil in einem Fertigungsprozess erzeugt wird. D. h. dass das gesamte Teil zum Beispiel aus einem Blech ausgestanzt wird und anschließend diejenigen Bearbeitungsstationen durchläuft, die zum Beispiel zur Herstellung von Stricknadeln notwendig sind. Im Endeffekt liegt dann ein Einsetzteil vor, das mit dem Handlingteil einstückig verbunden ist, wobei bei der Sollbruchstelle natürlich die vorerwähnte Materialschwächung - die auch in einer chemisch oder physikalisch herbeigeführten Versprödung bestehen kann - vorliegt. Das Handlingteil und das Einsatzteil bestehen vorteilhafterweise aus demselben Material.

Es ist vorteilhaft, wenn das Handlingteil in der Ebene, die durch die Längsrichtung und eine zweite Raumrichtung des Einsetzteils aufgespannt wird, eine größere Fläche hat, als der restliche Teil des Einsetzteils.

Insbesondere bei Maschenbildungswerkzeugen ist es vorteilhaft, wenn die zweite Raumrichtung, die neben der Längsrichtung diese Ebene aufspannt, die Höhenrichtung ist. Von besonderem Vorteil ist die dargestellte Maßnahme, wenn das Einsetzteil besonders klein ist. Bei sehr langen Stricknadeln oder ähnlichen Teilen kann es vorteilhaft sein, wenn die Fläche des Handlingteils sehr viel kürzer als die Stricknadel ist, aber dafür eben auch die Ausdehnung in der zweiten Raumrichtung sehr viel größer ist (wie erwähnt vorteilhafterweise Ausdehnung in Höhenrichtung). Auf diese Weise kann sogar eine größere Fläche als die Seitenfläche der Stricknadel zustande kommen.

Es ist ebenso vorteilhaft, wenn das Material des Handlingteils und des Einsetzteils in einer dritten Raumrichtung, die insbesondere bei Maschenbildungswerkzeugen vorteilhafterweise die Breitenrichtung ist, die gleiche Stärke haben.

Vorteilhaft ist auch, wenn das Handlingteil bei geschlossener Sollbruchstelle das Einsetzteil in der Längsrichtung des Einsetzteils verlängert. Die Sollbruchstelle liegt vorteilhafterweise an einem Ende des Einsetzteiles, an dem dieses in seiner Längsrichtung endet.

Das Versorgen und Bestücken von Textilmaschinen mit Einsetzteilen und der Betrieb der Textilmaschinen wird auch durch eine Verpackung für zumindest ein Einsetzteil einer Textilmaschine, die das zumindest eine Einsetzteil enthält und hierbei das zumindest eine Einsetzteil zumindest teilweise umschließt, verbessert, wenn das zumindest eine Einsetzteil in der bereits oben erwähnten Art und Weise ausgeprägt ist.

Zusätzliche Vorteile ergeben sich,
- wenn das Einsetzteil in seiner Transportposition von der Verpackung zumindest teilweise umschlossen ist,
- wenn die Verpackung zumindest eine Entnahmeöffnung für das zumindest eine Einsetzteil aufweist,
- und wenn die Entnahmeöffnung die Verpackung in der Richtung öffnet, in der das Handlingteil über die Sollbruchstelle mit dem Einsatzteil verbunden ist.

Als Folge wird die Entnahme des mit dem Handlingteil verbundenen Einsetzteils aus der Verpackung zur Bestückung der Maschinen erleichtert, da das Handlingteil direkt ergriffen werden kann, während sich das Einsetzteil noch immer in der Verpackung befindet. Eine weitere Erleichterung der Handhabung des noch immer mit dem Handlingteil verbundenen Einsetzteils ergibt sich, wenn das Handlingteil aus der Verpackung herausragt, wenn sich das Einsetzteil in seiner Transportposition in der Verpackung befindet. Unter anderem durch diese Maßnahme kann das Handlingteil zur Handhabung noch einfacher ergriffen werden. Es ist dann möglich, das Handlingteil zum Einsetzen des Einsatzteils zu verwenden, ohne dass ein Umgreifen, d. h. ein Angreifen des Handlingteils oder des Einsetzteils an anderer Stelle erfolgen muss.

Das Versorgen und Bestücken von Textilmaschinen mit Einsetzteilen und der Betrieb der Textilmaschinen wird auch durch ein Verfahren zur Versorgung einer Textilmaschine mit zumindest einem Einsetzteil und zum Betrieb der Textilmaschinen verbessert, wenn das zumindest eine Einsetzteil in der vorstehend beschriebenen Weise gestaltet ist. Textilmaschinen werden betrieben, um Textilien herzustellen, oder im Falle des Nähens, unter anderem um textile Flächen zu verbinden. Im Sinne der vorliegenden Druckschrift heißt "teilnehmen an der Textilfertigung" bei einem textilen Werkzeug, dass der Arbeitsbereich des selben Kontakt mit Elementen des Textils wie insbesondere dem Faden hat. Wie ebenfalls bereits mehrfach erwähnt haben Systemteile diesen Kontakt zum Faden bzw. zum textilen Werkstoff in der Regel nicht, sondern sie nehmen an der Textilfertigung oder Weiterbearbeitung textiler Werkstoffe teil, indem sie Kraft oder Drehmoment direkt oder indirekt an textile Werkzeuge weitergeben. Oft dient das Systemteil zur Auswahl der textilen Werkzeuge, in anderen Fällen die die Kraft oder das Drehmoment zum Betrieb der textilen Werkzeuge, so dass diese die Bewegungen, die bei der Textilherstellung von ihnen benötigt werden, ausführen.

Das Einsetzteil hat in seinem vorstehend bereits häufiger erwähnten Auslieferungszustand, d. h. in dem Zustand, in dem es von seinem Hersteller zu seinem Verwender in Textilmaschinen verbracht wird, eine intakte und damit noch unaufgelöste oder ungeöffnete Sollbruchstelle. Dieser Auslieferungszustand liegt demzufolge bei Beginn der Bestückung der Maschine vor, also ist die Sollbruchstelle bei Beginn der Bestückung intakt. "Handhabung" im Sinne der vorliegenden Druckschrift heißt, dass das Einsetzteil durch die manuelle Tätigkeit der Bediener, des Fertigungspersonals oder eines Roboters in die Textilmaschinen eingesetzt, dort platziert und/oder dort festgelegt wird. Angesichts der Verwendung des Wortes "Handlingteil" in der vorliegenden Druckschrift könnte man auch sagen, dass das neudeutsche Wort "Handling" und der Begriff "Handhabung" weitgehend synonym verwendet wird. Im Großen und Ganzen dient das Handlingteil also der Handhabung des Einsetzteiles. Das Einsetzteil wird auch unter Zuhilfenahme des Handlingteils in eine Position gebracht, die bereits die Arbeitsposition sein kann und wird gegebenenfalls dort arretiert oder festgelegt. Die Art dieser Festlegung bestimmt der Fachmann vor dem Hintergrund der Einbausituation und der Funktion des Teiles.

Wie bereits mehrfach erwähnt ist das Handlingteil anders geformt als das Einsetzteil und hat in der Regel in ein, zwei oder drei Raumrichtungen andere Abmaße. Das Handlingteil ist nicht als Einsetzteil für denselben Zweck in derselben Maschine geeignet. Es nimmt nicht an der textilen Fertigung mit der Textilmaschine teil. In aller Regel wird es aus der Textilmaschine entfernt. Oft ist es ein Wegwerfteil. Im Sinne der Nachhaltigkeit ist es vorteilhaft, wenn zumindest seine Rohstoffe einer weiteren Verwendung zugeführt werden können. Dies ist ohne weiteres der Fall, wenn das Handlingteil, wie die meisten Einsetzteile von Textilmaschinen, ein Metallteil ist.

Der Schutz des Einsetzteils durch eine Verpackung während des Transportweges zwischen dem Herstellort des Einsetzteils und dem Einsatzort desselben (Standort der Textilmaschine) ist vorteilhaft. Zumindest das Einsetzteil sollte durch die Verpackung geschützt werden, oft wird die betreffende Verpackung jedoch die Gesamtheit aus Einsetz-und Handlingteilen umschließen. Vorteile bieten auch Verpackungen, die größere Mengen von Nachsetzteilen in ihrem Auslieferungszustand enthalten. Große Gebinde enthalten z. B. 500 oder 1000 solcher Einheiten (aus Einsetzteil und Handlingteil).

Das Einsetzteil ist vorteilhafterweise bereits während der Produktion mit dem Handlingteil verbunden. Diese Verbindung kann gleich zu Beginn der Fertigung der Teile zustande kommen. So können zum Beispiel beide Teile gemeinsam aus einem Blech vereinzelt bzw. gelöst werden. Die Sollbruchstelle kann bereits vorher angelegt worden sein, indem zum Beispiel das betreffende Blech an der entsprechenden Stelle genutet oder geritzt wird. Die Sollbruchstelle kann jedoch auch hergestellt werden, wenn die Einheit aus Handlingteil und Einsetzteil bereits vereinzelt ist. Völlig überraschend hat sich gezeigt, dass die Handhabung der vorgenannten Einheit mit dem Handlingteil während der Produktion weitere Vorteile nach sich zieht. Dies gilt fallbedingt für einen Teil der Produktionsschritte oder gar für die Gesamtheit derselben. So ist die Handhabung der Einheit mit dem Handlingteil vorteilhaft, wenn es gilt, das Einsetzteil neuen Bearbeitungsstationen zuzuführen bzw. dort zu platzieren. Das Handlingteil kann auch durch mechanische Handhabungsvorrichtungen ergriffen werden und die Einheit aus Handlingteil und Einsetzteil während der Bearbeitung oder zwischen Bearbeitungsstationen transportieren. Der Umstand, dass das Handlingteil in einigen oder allen Bearbeitungsstationen, mit anwesend ist, heißt jedoch nicht, dass es alle - zum Teil sehr teuren - Bearbeitungsschritte, denen das Einsetzteil unterzogen wird, mitmacht. Daher ist das Handlingteil so gestaltet, dass es günstig herzustellen ist und aufgrund seiner Größe und Beschaffenheit sich zur Handhabung des Einsatzteils eignet. Beispiel: die bereits mehrfach erwähnten Umhängeteile (Spilli) haben Spitzen, deren Herstellung nicht einfach ist. Dasselbe gilt für Nadeln und zum Beispiel für die Haken und Zungen von Stricknadeln. Daher ist es bei allen Ausführungsformen der Erfindung vorteilhaft, wenn das Einsetzteil nicht mit solchen Merkmalen ausgestattet ist. Für alle Ausführungen der Erfindung gilt auch, dass es vorteilhaft ist, wenn das Handlingteil billiger herzustellen ist und/oder bei seiner Herstellung weniger Arbeitsschritten aktiv unterzogen wird als das Einsetzteil. In diesem Zusammenhang wird noch einmal betont, dass auch bei Einheiten aus Einsetzteil und Handlingteil, die aus Metall bestehen, die Rohstoffkosten nur einen sehr kleinen Anteil an den Gesamtkosten des Systems ausmachen. Daher ist es oft ohne weiteres möglich, auch ein Handlingteil, das sehr viel größer ist als das zugehörige Einsetzteil, sehr viel günstiger herzustellen als ist das Einsetzteil.

Es ist vorteilhaft,
- **wenn** das Einsatzteil entlang seiner Längsrichtung in eine nut- oder kanalförmige Aufnahme der Textilmaschine eingeführt wird,
- **bis** die Sollbruchstelle in die Nähe des Eingangs der nut- oder kanalförmigen Aufnahme der Textilmaschine gelangt,
- **woraufhin** die Sollbruchstelle durch eine Relativbewegung des Handlingteils gegenüber dem zumindest teilweise oder weitgehend in der Aufnahme befindlichen Einsetzteil gelöst wird.

Solche nut- oder kanalförmigen Aufnahmen von Textilmaschinen, kommen insbesondere an Strickmaschinen vor. In Strickmaschinen gleiten Stricknadeln und oft auch Platinen in Kanälen, wobei insbesondere die Arbeitsbereiche dieser textilen Werkzeuge während des Strickens aus dem Nadelkanal heraus in Richtung auf den Strickbereich, in dem gestrickt wird, hinausragen. Das Einsetzen von Stricknadeln in diese Nadelkanäle kann schwer sein.

Daher ist die Verwendung von textilen Werkzeugen oder Systemteilen, die mit Handlingteilen versehen sind, im Bereich des Strickens von Vorteil. Zusätzliche Vorteile ergeben sich, wenn bei der Bestückung der vorgenannten Nadel- oder Platinenkanäle folgendermaßen vorgegangen wird: Das textile Werkzeug wird mit seiner Spitze, also seinem Arbeitsbereich voran in den Kanal eingeführt, wobei der Bediener der Textilmaschinen, der die Bestückung der Textilmaschinen vornimmt, die Einheit aus Einsetzteil und Handlingteil vorzugsweise mit letzterem Teil handhabt. Der Maschinenbediener bewegt daraufhin das Einsetzteil entlang seiner Längsrichtung in den Nadelkanal hinein, bis zu dem Punkt, an dem die Sollbruchstelle nur noch geringen oder gar keinen Abstand zu dem Eingang des Nadelkanals hat. Dann bewegt der Maschinenbediener das Handlingteil vorzugsweise in der Breitenrichtung des Einsetzteils und des Nadelkanals, was zu einer Relativbewegung zwischen dem Einsetzteil und dem Handlingteil führt, da das erstere Teil in der Breitenrichtung vom Nadelkanal gehalten wird. Diese Relativbewegung führt zur Trennung der Sollbruchstelle. Das textile Werkzeug bzw. Einsatzteil ist damit in den Nadel- oder Platinenkanal eingebracht worden. Gegebenenfalls ist eine weitere Bewegung in Längsrichtung des Nadelkanals notwendig, um die endgültige Arbeitsposition zu erreichen. Diese kann in der Regel auch durch eine Bewegung des textilen Werkzeuges durch die Betätigung eines Fußes desselben erreicht werden. Solche Füße sind bekannt und an den betreffenden textilen Werkzeugen in der Regel vorhanden, um denselben die Kraft für die Strickbewegungen zu vermitteln.

Die vorgenannte Lehre funktioniert auch, wenn es sich bei der Aufnahme nicht um einen Nadel- oder Platinenkanal handelt, in dem eine Festlegung des Einsetzteiles in der Längsrichtung des Einsatzteils gar nicht erwünscht ist, sondern wenn die Aufnahme zum Beispiel eine zangenartige Funktion aufweist und das Einsatzteil insbesondere durch einen Kraftschluss derart festlegt, dass es in allen drei Raumrichtungen gehalten wird. Auch in diesem Fall kann die Einheit aus Einsetzteil und Handlingteil in den Funktionsbereich der zangenartigen Aufnahme eingeführt werden, bis sich das Einsetzteil in der Position befindet, in der es in der Aufnahme festgelegt werden soll. In dieser Position ist das Handlingteil durch die Aufnahme oder andere Elemente der Maschine nicht daran gehindert, gegenüber dem Einsetzteil eine Relativbewegung zu vollführen, die die Sollbruchstelle löst. Der Maschinenbediener bewegt daher das Handlingteil in dieser Situation entsprechend, sodass die Relativbewegung zustande kommt und die Sollbruchstelle gelöst wird.

Die vorgenannten Beispiele zeigen, dass die Sollbruchstelle aufgetrennt werden kann, solange und soweit die Elemente der Textilmaschinen einschließlich der Aufnahme eine Relativbewegung des Handlingteils erlauben. Es ist möglich, dass die Trennung der Sollbruchstelle erfolgt, wenn das Einsetzteil bereits seine endgültige Arbeitsstellung erreicht hat. Es ist aber auch möglich, dass es zum Erreichen einer oder der Arbeitsstellung weiterer Bewegungen des Einsetzteiles relativ zur Aufnahme bzw. relativ zur Textilmaschine bedarf, nachdem die Sollbruchstelle geöffnet wurde. Daher ist es im vorliegenden Zusammenhang auch vorteilhaft, wenn das Einsetzteil, das Handlingteil und insbesondere die Lage der Sollbruchstelle mit der Textilmaschine bzw. mit ihrer zumindest einen Aufnahme, die das vorstehend beschriebene Verfahren ermöglicht, derart abgestimmt ist, dass zumindest eine zur Trennung der Sollbruchstelle ausreichende Relativbewegung des Handlingteils möglich ist.

Bei den meisten textilen Werkzeugen, die bei Spitzenschließvorrichtungen zum Einsatz kommen (wie zum Beispiel bei den bereits oben erwähnten Umhängewerkzeugen bzw. spilli, "transfer devices" bzw. "transfer members" und "strip members"), dürften bevorzugt Aufnahmen zum Einsatz kommen, die die betreffenden textilen Werkzeuge vorwiegend kraftschlüssig festlegen, so dass das letztgenannte Verfahren (Festlegung des Werkzeugs auch in Längsrichtung, dann Trennung der Sollbruchstelle) in Bezug auf diese Teile zu bevorzugen sein dürfte.

Bereits weiter oben wurde darauf hingewiesen, dass insbesondere Einsetzteile für Rippscheiben und Strickzylinder mit Handlingteilen versehen sein können, deren Längsachse in die Höhenrichtung der Einsetzteile weist, bzw. bei denen die Sollbruchstelle an der Oberseite des Einsetzteils positioniert sein kann. Insbesondere bei solchen Einheiten aus Einsetzteilen und Handlingteilen ist es vorteilhaft, wenn die Bestückung folgendermaßen abläuft: i) Zuführen der Einheit aus Einsetzteil und Handlingteil zu einem nutartigen Kanal des betreffenden Nadelbettes (das natürlich unter anderem auch Platinen oder Systemteile führen kann), ii) Einsetzen des Einsetzteils in den Nadelkanal, entweder bis die Sollbruchstelle im Bereich der oberen Begrenzung des Nadelkanales befindlich ist oder bis das Einsetzteil am Grund des Nadelkanals aufsitzt. iii) Bewirken der Schwenkbewegungen des Handlingteils zur Lösung der Sollbruchstelle.

Das Versorgen und Bestücken von Textilmaschinen mit Einsetzteilen und der Betrieb der Textilmaschinen wird auch durch ein System zur Weiterverarbeitung textiler Werkstoffe, das eine Textilmaschine und zumindest ein Einsetzteil zum Betrieb dieser Textilmaschine aufweist, verbessert und erleichtert, wenn das zumindest eine Einsatzteil in der vorstehend beschriebenen Weise gestaltet ist. Auch in Zusammenhang mit diesem System ist das Handlingteil anders geformt als das Einsetzteil und das Handlingteil ist kein Einsetzteil für die Textilmaschine.

Das Einsetzteil ist hingegen zur Teilnahme an der textilen Fertigung mit der Textilmaschine eingerichtet. Es nimmt nach seinem Einsetzen vorzugweise an der Textilproduktion teil. "An der Textilproduktion teilnehmen" heißt für die Zwecke der vorliegenden Druckschrift, dass das betreffende Einsetzteil bei der Weiterveredelung der jeweiligen textilen Stoffe in dem jeweiligen Arbeitsschritt, für den es konzipiert ist, mitwirkt.

In bevorzugter Ausprägung ist das System dadurch gekennzeichnet,
- **dass** die Textilmaschine über eine Aufnahme verfügt, in der das Einsetzteil in einer ersten Arbeitsposition festgelegt werden kann,
- **dass** das Handlingteil manuell erreichbar ist, wenn das Einsetzteil in der ersten Arbeitsposition ist,
- **dass** die Aufnahme zumindest eine Relativbewegung des Handlingteils gegenüber dem in der Aufnahme festgelegten Einsetzteil gestattet, wenn das Einsetzteil in der ersten Arbeitsposition ist,
- **und dass** diese zumindest eine Relativbewegung zur Trennung der Sollbruchstelle geeignet ist.

Soweit und sofern die Textilmaschine (und hier insbesondere die zumindest eine Aufnahme der Textilmaschine und benachbarte Teile), das Einsetzteil und das Handlingteil derart aufeinander abgestimmt sind, dass die obigen Voraussetzungen erfüllt sind, ist es möglich, das weiter oben in Bezug auf das Verfahren nach der vorliegenden Erfindung letztgenannte Verfahren (Festlegung des Werkzeugs auch in Längsrichtung, dann Trennung der Sollbruchstelle) mit dem System durchzuführen.

Weitere Einzelheiten und Ausführungsformen der vorliegenden Erfindung werden durch die nachstehend aufgelisteten Figuren deutlich:
- Fig. 1: Figur 1 zeigt ein erstes textiles Werkzeug, das ein Umhängeteil für eine Sockenschließeinrichtung ist.
- Fig. 2: Figur 2 zeigt ein textiles Werkzeug, das gegenüber dem in Figur 1 gezeigten textilen Werkzeug leicht modifiziert ist und das (noch) über eine intakte Sollbruchstelle mit einem Handlingteil verbunden ist.
- Fig. 3: Figur 3 zeigt ein weiteres textiles Werkzeug, das in einer Sockenschließvorrichtung mit einem Umhängeteil zusammenwirkt.
- Fig. 4: Figur 4 zeigt ein weiteres textiles Werkzeug, das ein alternatives Umhängeteil ist.
- Fig. 5: Figur 5 zeigt das textile Werkzeug aus Figur 3, das jedoch (noch) über eine intakte Sollbruchstelle mit einem Handlingteil verbunden ist.
- Fig. 6: Figur 6 zeigt das textile Werkzeug aus Figur 4, das über eine intakte Sollbruchstelle mit einem Handlingteil verbunden ist.
- Fig. 7: Figur 7 zeigt einen Werkzeughalter mit einer Sockenschließeinrichtung mit Umhängeteilen.
- Fig. 8: Figur 8 zeigt die Einheit aus textilem Werkzeug und Handlingteil aus Figur 2, wobei das textile Werkzeug von einer Verpackung umgeben ist.
- Fig. 9: Figur 9 zeigt die Einheit aus Figur 8, wobei diese in Figur 8 teilweise mit einer Verpackung umgeben ist.
- Fig. 10: Figur 10 zeigt die Einheit aus Figur 8, wobei diese in Figur 8 größtenteils mit einer Verpackung umgeben ist.
- Fig. 11: Figur 11 zeigt ein weiteres textiles Werkzeug - eine Stricknadel - die ebenfalls mit einem Handlingteil verbunden ist.
- Fig. 12: Figur 12 zeigt die Einheit aus Handlingteil und Stricknadel aus Figur 11, die gerade in einen Nadelkanal eingesetzt wird.
- Fig. 13: Figur 13 zeigt ein Auswahlteil, ein weiteres Systemteil und eine Nadel einer Rundstrickmaschine.
- Fig. 14: Figur 14 zeigt das Auswahlteil aus Figur 13 in seinem Auslieferungszustand.
- Fig. 15: Figur 15 zeigt das weitere Systemteil 31 aus Figur 13 im Detail.
- Fig. 16: Figur 16 zeigt den Werkzeughalter mit Sockenschließeinrichtung aus Figur 7 im Detail.
- Fig. 17: Figur 17 betrifft eine Nadel 1, die den Nadeln aus Figur 11 und 12 ähnelt, bei der jedoch das Handlingteil an anderer Stelle angebracht ist.
- Fig. 18: Figur 18 betrifft ebenfalls eine Nadel 1, die den Nadeln aus Figur 11 und 12 ähnelt, bei der jedoch das Handlingteil an anderer Stelle angebracht ist und die bereits in einen Nadelkanal eingesetzt ist.
- Fig. 19: Figur 19 betrifft ein textiles Werkzeug, das dem textilen Werkzeug 1 aus Figur 4 ähnelt, dessen Handlingteil 7 aber ebenfalls an einer anderen Stelle mit dem textilen Werkzeug 1 verbunden ist.

Figur 1 zeigt ein erstes textiles Werkzeug 1, das ein Umhängeteil einer Sockenschließvorrichtung ist. Dieses auch "Spillo" genannte Teil verfügt über eine Spitze 2 und einen Schaft 3, der sich hauptsächlich in der Längsrichtung z erstreckt, sowie einen größtenteils quer zum Schaft verlaufenden Befestigungsbereich 4, der sich hauptsächlich in der Höhenrichtung x erstreckt und der seinerseits dazu bestimmt ist, in einem Werkzeughalter einer Sockenschließvorrichtung aufgenommen zu werden. Der Befestigungsbereich hat eine Kerbe 5. Es sind viele unterschiedliche Ausführungsformen solcher Umhängeteile 1 bekannt. Den meisten dieser Umhängeteile ist ihre filigrane Gestalt gemein. In der Regel sind diese Teile und auch die anderen Einsetzteile von Sockenschließvorrichtungen relativ schwer in ihre Halterungen einzubringen. Zu erwähnen ist noch, dass sich das als Umhängeteil ausgeprägte textile Werkzeug 1 zwischen seinem vorderen Ende 24 und seinem hinteren Ende 25 in z-Richtung erstreckt und zwischen diesen Punkten eine Längserstreckung 26 aufweist.

Figur 2 zeigt ein etwas anders gestaltetes Umhängeteil 1 einer Sockenschließvorrichtung, das über die intakte Sollbruchstelle 9 mit dem Handlingteil 7 verbunden ist. Auch das Handlingteil 7 erstreckt sich hauptsächlich in der Längsrichtung z des textilen Werkzeugs 1. Das Handlingteil 7 hat an dem hinteren Ende seiner Längserstreckung eine Querstrebe 8, die sich hauptsächlich in der Höhenrichtung x des Umhängeteils 1 erstreckt. In Figur 2 ist auch die Masche 6 aus symbolischen Gründen gezeigt. Die Masche soll nur klarmachen, dass die Spitze 2 und ein Teil des Schaftes 3 des Umhängeteils 1 bei Betrieb einer Textilmaschine, in die das Umhängeteil 1, das ja natürlich ein Einsetzteil im Sinne der vorliegenden Druckschrift ist, eingesetzt ist, in Berührung mit Maschen 6 kommen. Das Umhängeteil 1 ist damit ein "textiles Werkzeug" im Sinne der vorliegenden Druckschrift und fällt ebenfalls unter den Oberbegriff "Einsetzteil". Die Bereiche des Umhängeteils 1, das ja ein textiles Werkzeug im Sinne der vorliegenden Druckschrift ist, die mit dem Faden bzw. der Masche 6 in Berührung kommen, werden auch Arbeitsabschnitt 22 genannt. Die gesamte Einheit 20 aus Einsetzteil 1 und Handlingteil 7 hat eine Längserstreckung 27, die um einen Verlängerungsfaktor größer ist als die Längserstreckung 26 des Einsetzteils 1.

Figur 3 zeigt ein weiteres textiles Werkzeug 1, das in einer Sockenschließvorrichtung mit einem Umhängeteil 1, wie es in Figur 4 gezeigt ist, zusammenwirkt. Figur 4 zeigt dieses Umhängeteil 1 mit dem Schaft 3 und der Spitze 2. In der Figur 5 ist wieder ein textiles Werkzeug 1 von der Art gezeigt, wie es bereits in Figur 3 gezeigt ist. Allerdings ist das in Figur 5 gezeigte textile Werkzeug 1 über eine intakte Sollbruchstelle 9 mit dem Handlingteil 7 verbunden. Das in Figur 5 gezeigte Handlingteil 7 besteht hauptsächlich aus seiner Querstrebe 8. Die Sollbruchstelle 9 wurde durch eine kreisförmige Ausstanzung 19 in dem sie umgebenden Schaftbereich geschaffen. Auch diese Art der Herstellung einer Sollbruchstelle ist effizient und damit vorteilhaft. In Figur 6 ist wieder ein textiles Werkzeug 1 von dem Typ eines Umhängeteils, wie es bereits von Figur 4 gezeigt wurde, gezeigt. Auch dieses textile Werkzeug 1 ist mit einem Handlingteil 7 verbunden. Die betreffende Sollbruchstelle 9 ist ebenfalls mithilfe einer kreisförmigen Ausstanzung 19 hergestellt worden. Auch das in Figur 19 abgebildete textile Werkzeug 1 ähnelt den textilen Werkzeugen 1, die in den Figuren 4 und 6 gezeigt werden. Auch das textile Werkzeug in Figur 19 ist mit einem Handlingteil 7 über eine Sollbruchstelle 9 verbunden, die mithilfe einer kreisförmigen Ausstanzung 19 hergestellt wurde. Jedoch liegt die Sollbruchstelle am oberen Rand des textilen Werkzeugs 1. Das Handlingteil 7 weist eine Längserstreckung auf, die zumindest größtenteils in der Höhenrichtung x des textilen Werkzeugs verläuft. Sie verläuft damit senkrecht zur Längserstreckung des textilen Werkzeugs.

In Figur 7 ist ein Werkzeughalter 10 einer Sockenschließvorrichtung gezeigt. Der Werkzeughalter 10 ist teilweise mit Umhängeteilen 1, die den in den Figuren 1 und 2 dargestellten Umhängeteilen 1 ähneln, bestückt. Eines dieser Umhängeteile 1 ist noch über eine in der Figur 7 nicht gezeigte Sollbruchstelle 9 mit einem Handlingteil 7 verbunden. In Figur 7 ist zu erkennen, dass insbesondere der Werkzeughalter 10 der Sockenschließvorrichtung nicht im Wege ist, wenn das Handlingteil 7 gegenüber seinem bereits in den Werkzeughalter 10 eingesetzten und dort festgelegten Einsetzteil 1 in der Breitenrichtung y und Längsrichtung z desselben 1 so verschwenkt wird, dass sich die Sollbruchstelle 9 öffnet. Der Pfeil 37 symbolisiert die Schwenkbewegung, der das Handlingteil 7 unterzogen wird, um die Sollbruchstelle 9 zu lösen. Figur 16 zeigt den Werkzeughalter mit Sockenschließeinrichtung aus Figur 7 im Detail.

Figur 8 zeigt wieder die Einheit 20 aus einem Umhängeteil 1 und einem Handlingteil 7, die bereits in Figur 2 gezeigt wurde. Das Umhängeteil 1 ist jedoch von der Verpackung 11 umschlossen. Die Verpackung 11 verfügt über eine Öffnung 12, die die Verpackung 11 in Richtung auf das Handlingteil 7 öffnet. In Figur 9 ist erneut die Einheit 20 gezeigt, wobei diesmal eine Verpackung 11 das Umhängeteil 1 ganz und das Handlingteil 7 teilweise umschließt. Die Öffnung 12 der Verpackung 11 öffnet die Verpackung wieder in die Richtung der Längserstreckung z des Umhängeteils 1, in der sich das Handlingteil 7 an das Umhängeteil 1 anschließt.

Figur 10 zeigt eine gleichgestaltete Einheit aus Umhängeteil 1 und Handlingteil 7 mit einer Verpackung 11, die der bereits in Figur 9 gezeigten Verpackung sehr ähnlich ist. Zusätzlich ist die Haltelippe 13 der Verpackung 11 gezeigt. Diese rastet an der Querstrebe 8 des Umhängeteils 1 ein und verhindert, dass dasselbe durch die Öffnung 12 aus der Verpackung 11 ungewollt herausfällt. Die in den vorgenannten Figuren beschriebenen Verpackungen haben eher symbolischen Charakter, da in der Regel Verpackungen zum Einsatz kommen, die eine Vielzahl textiler Werkzeuge verpacken. Solche Verpackungen können jedoch vom Prinzip her Einheiten 20 aus Einsetzteil 1 und Handlingteil 7 in äquivalenter Weise aufnehmen, wie die in den Figuren 8, 9 und 10 gezeigten Einzelverpackungen 11.

Das in Figur 11 gezeigte Einsatzteil 1 ist eine Stricknadel. Sie hat einen Schaft 3, eine Spitze 2, einen Haken 14, eine Zunge 15, einen Backen 23, eine Maschenstütze 29 und einen Fuß 21. Die Bereiche der Stricknadel 1 zwischen ihrer Spitze 2 bzw. ihrem Haken 14 und der Maschenstütze 29 können während des Strickbetriebes in Kontakt mit dem Faden bzw. der Masche 6 kommen und werden daher Arbeitsabschnitt 22 genannt. Der Abstand 28 zwischen dem hinteren Ende 25 der Stricknadel 1 und der Maschenstütze 29 fällt bei diesem Beispiel daher zusammen mit dem Abstand 28 zwischen Arbeitsabschnitt 22 und hinterem Ende 25 der Stricknadel 1. Die Stricknadel 1 ist über eine Sollbruchstelle 9 mit dem Handlingteil 7 verbunden. Letzteres besitzt an seinem Ende in der Längsrichtung z des Einsatzteils 1 eine Querstrebe 8. Zu erwähnen ist noch, dass sich das als Stricknadel ausgeprägte textile Werkzeug 1 zwischen seinem vorderen Ende 24 und seinem hinteren Ende 25 in z-Richtung erstreckt und zwischen diesen Punkten eine Längserstreckung 26 aufweist. Die gesamte Einheit 20 aus Einsetzteil 1 und Handlingteil 7 hat eine Längserstreckung 27, die um einen Verlängerungsfaktor größer ist als die Längserstreckung 26 des Einsetzteils 1.

In Figur 12 wird wieder dieselbe Einheit 20 aus einer, in Stricknadel 1 und einem Einsetzteil 7 wie in Figur 11 dargestellt. Figur 12 stellt jedoch eine Situation dar, die sich beim Einsetzen dieser Einheit 20 bzw. der zugehörigen Stricknadel 1 in ein Nadelbett 16 ergibt.

In Figur 12 weist das Nadelbett 16 aus darstellerischen Gründen nur einen nutartigen Kanal 17 auf, in den die Stricknadel eingesetzt werden muss, um am Strickbetrieb teilzunehmen. Nadelbetten von Flachstrickmaschinen und Strickzylinder von Rundstrickmaschinen, also die typischen Aufnahmen bzw. Aufnahmevorrichtungen dieser textilen Werkzeuge und Systemteile in diesen Textilmaschinen, weisen eine Vielzahl solcher nutartiger Kanäle 17 auf, in denen Stricknadeln 1 entlang ihrer Längsrichtung z bzw. der Längsrichtung des nutartigen Kanales bewegt werden. In Figur 12 ist eine Situation gezeigt, in der die Stricknadel 1 bereits durch eine Bewegung in ihrer negativen Längsrichtung z weitgehend, d. h. bis kurz vor der Sollbruchstelle 9 in den nutartigen Kanal 17 eingeführt ist. In dieser Situation ragt das Handlingteil 7, das wieder mit einer Querstrebe 8 ausgestattet ist, über die Öffnung 18 des Nadelbetts 16 hinaus. Vorteilhaft ist, wenn weder das Nadelbett noch sonstige Teile der Maschine den Bestücker derselben daran hindern, das Handlingteil 7 zum Beispiel in der Breitenrichtung y der Stricknadel 1 zu bewegen. Eine solche Bewegung führt zu einer Drehung des Handlingteils 7 um die Achse der Sollbruchstelle 9, da die Stricknadel 1 in dem Kanal 17 gegenüber dieser Bewegung gehalten wird. Durch diese Bewegung kann die Sollbruchstelle 9 gelöst werden.

Figur 12 zeigt also ein Beispiel dafür, dass die Sollbruchstelle 9 geöffnet wird, während sich ein Einsetzteil (textiles Werkzeug oder Systemteil) in einem Kanal 17 befindet, in dem es vorzugsweise in der Längsrichtung z nicht festgelegt ist. In der Figur 7, in der der teilweise bestückte Werkzeughalter einer Sockenschließvorrichtung gezeigt ist, sind die betreffenden textilen Werkzeuge 1 bereits in ihrer Aufnahme festgelegt, wenn die Sollbruchstelle 9 aufgetrennt wird.

Figur 17 betrifft eine Nadel 1, die den Nadeln 1 aus Figur 11 und 12 ähnelt, bei der jedoch das Handlingteil 7 an anderer Stelle, nämlich am oberen Rand der Nadel 1 vorgesehen ist. Nadeln sind textile Werkzeuge im Sinne der vorliegenden Druckschrift und textile Werkzeuge fallen ihrerseits wieder unter den Oberbegriff "Einsetzteile". Die Figur 17 zeigt eine Nadel, damit ein textiles Werkzeug und damit auch ein Einsetzteil 1, das seine Längserstreckung in z-Richtung hat, während die Längserstreckung des Handlingteils in der positiven x Richtung - also in der Höhenrichtung des textilen Werkzeugs - verläuft. Diese Anordnung der Längsachse dieser beiden Teile der Einheit 20 aus Einsetzteil 1 (hier textiles Werkzeug) und seinem Handlingteil 7 hat insbesondere Verteile bei Nadeln, Platinen oder auch Systemteilen, die in Rippschreiben und Strickzylindern (z. B. von Rundstrickmaschinen) eingesetzt werden: Der Maschinenbediener, der diese Bauteile bestückt, kann das betreffende Einsetzteil 1 "von oben" in einen Nadelkanal 17 einsetzen, so dass eine Situation entsteht, wie sie in der Figur 18 gezeigt wird: Die Figur 18 zeigt eine Stricknadel 1, die in einen nutartigen Kanal 17 eines Nadelbetts 16 (das als Rippscheibe oder als Strickzylinder vorliegen kann), eingesetzt ist. In dieser Situation kann das nach oben zeigende Handlingteil 7 durch eine Schwenkbewegung in x und y Richtung von der Nadel 1 getrennt werden ("Öffnung bzw. Auftrennen der Sollbruchstelle 9"). Da die Sollbruchstelle 9 jedoch unter dem oberen Rand des Nadelkanals 17 liegt, kann die erwähnte Schwenkbewegung zur Lösung der Sollbruchstelle 9, die in Figur 7 mit dem Doppelpfeil 31 symbolisiert ist, in der Situation in Figur 18 jedoch behindert sein. Daher ist es von Vorteil, wenn die Sollbruchstelle 9 während der Schwenkbewegung oberhalb oder zumindest annähernd auf gleicher Höhe mit dem oberen Rand des Nadelkanal 17 liegt. Eine solche Situation kann der Maschinenbediener auch bei einem Ausführungsbeispiel wie in Figur 18 gezeigt herbeiführen, indem er die Einsetzbewegung unterbricht und die Sollbruchstelle trennt, kurz bevor oder wenn die Sollbruchstelle 9 die Höhe des nutartigen Kanals 17 erreicht.

Wie bereits weiter vorne erwähnt ist es aber auch für alle Ausführungsbeispiele der Erfindung mit einem Handlingteil 7, das nach oben weist, von Vorteil, wenn die Position der Sollbruchstelle 9 in der Einheit aus Handlingteil 7 und Einsetzteil 1 und der obere Rand des nutartigen Kanals 17 derart aufeinander eingestellt sind, dass die Sollbruchstelle 9 in ihrer Einsetzposition im nutartigen Kanal 17 die gleiche Höhe wie der oberen Rand des nutartigen Kanals 17 hat oder diesen 17 überragt. In letzterem Fall ist zu vermeiden, dass der am Einsetzteil 1 verbleibende Teil der Sollbruchstelle 9 im Betrieb der Textilmaschine mit Teilen derselben, mit ihren Schlossteilen kollidiert, was durch die entsprechende Abstimmung der Textilmaschinenteile und der Maße der Einheit 20 aus Einsetzteil 1 und Handlingteil 7 geschehen kann. Dies kann auch geschehen, indem die Sollbruchstelle 9 auf einer Höhe x liegt, die einen Betrag unterhalb des oberen Endes des Fußes oder der Füße 21 des Einsetzteils 1 liegt. Alternativ oder ergänzend kann die Sollbruchstelle 9 an einem Fuß 21 vorgesehen werden.

Figur 13 zeigt ein relativ anschauliches Beispiel der Funktion eines Systemteils 1, das in der US 4 466 762 B offenbart ist und das eingangs bereits erwähnt wurde. Das Systemteil 1 (hier Oberbegriff) der Figur 13 ist ein Auswahlteil (hier Unterbegriff). In der vorgenannten Druckschrift wird dieses Auswahlteil "jack" genannt und ist in der dortigen Figur 1 mit dem Bezugszeichen "SCH" versehen. In der Figur 13 der vorliegenden Druckschrift ist dieses Auswahlteil in der Rolle des relevanten Einsetzteils und trägt das Bezugszeichen 1. Dieses Auswahlteil 1 erstreckt sich ähnlich wie die vorstehend dargestellten textilen Werkzeuge hauptsächlich in seiner Längsrichtung z zwischen seinem vorderen Ende 24 und seinem hinteren Ende 25. Auch die Längserstreckung dieses Systemteils ist in der Figur 13 mit dem Bezugszeichen 26 dargestellt. Es verfügt über Füße 21 (englisch butts), denen Kraft im Strickbetrieb z. B. von Schlossteilen vermittelbar ist. Die Füße 21 des Systemteils 1 haben damit gleichzeitig die Funktion von Arbeitsabschnitten 34 zur Kraftaufnahme eines Systemteils. Das abgebildete Auswahlteil 1 gibt - so wie es typisch für Auswahlteile von Strickmaschinen ist - die aufgenommene Kraft weitgehend entlang des Nadelkanals und damit entlang seiner Längsrichtung z weiter:

In Figur 13 sind neben dem Auswahlteil 1 noch das weitere Systemteil 31 und die weitere Nadel 30 in der Abfolge dargestellt, die sie im Strickbetrieb innerhalb des Nadelkanales haben. Daher gibt das Auswahlteil 1 die von seinen Füßen 21 bzw. seinem Arbeitsabschnitt zur Kraftaufnahme 34 aufgenommene Kraft zunächst über den Arbeitsabschnitt zur Kraftübertragung 33, der gleichbedeutend mit seinem vorderen Ende 24 ist, an das weitere Systemteil 31 ab, das sie seinerseits auf die Nadel 30 überträgt. Im vorliegenden Fall erfolgt also eine mittelbare - also indirekte - Kraftübertragung von dem Auswahlteil 1 auf die Nadel 30, die ein textiles Werkzeug im Sinne der vorliegenden Druckschrift ist. Systemteile nach der vorliegenden Druckschrift übertragen damit mittelbar oder unmittelbar Kraft oder Drehmoment auf textile Werkzeuge. Eine mittelbare - also indirekte - Kraftübertragung von einem ersten Systemteil auf ein textiles Werkzeug kann durch ein weiteres Systemteil 31 oder durch eine Mehrzahl weiterer Systemteile 31 erfolgen, ohne dass das erste Systemteil 1 seine Eigenschaft, "Systemteil" im Sinne der vorliegenden Druckschrift zu sein, verliert. In Analogie mit der Verwendung der Begriffe Systemteil, textiles Werkzeug und Einsetzteil könnte man das weiteren Systemteile 31 und die weitere Nadel 30 auch als weiteres Einsetzteil 36 (Oberbegriff) bezeichnen. Die weitere Nadel 30 fällt auch unter den Oberbegriff weiteres textiles Werkzeug 30.

Figur 14 zeigt das Auswahlteil 1 in seinem Auslieferungszustand, in dem es über eine intakte noch nicht gelöste Sollbruchstelle 9 mit dem Handlingteil 7 verbunden ist, das seinerseits aus der Querstrebe 8 und dem Parallelteil 32 des Handlingteils 7 besteht.

Figur 15 zeigt das weitere Systemteil 31 aus Figur 13. Figur 15 verdeutlicht, dass auch das Systemteil 31 mit seinem hinteren Ende 25 über einen Arbeitsabschnitt 34 zur Kraft bzw. Drehmomentaufnahme verfügt. Auch das Systemteil 31 ist an der Auswahl der Stricknadeln 30 der Rundstrickmaschine nach der US 4 466 762 B beteiligt, indem es die aufgenommene Kraft entlang des Nadelkanals mit seinem vorderen Ende 24, das zugleich auch der Arbeitsabschnitt zur Kraftübertragung ist, an die Nadel 30 aus Figur 13 überträgt. Nachzutragen ist, dass auch der schräge Teil 35 des weiteren Systemteils 31 zum Arbeitsabschnitt zur Kraftübertragung 33 gehören kann. Aus diesem Grund ist der Arbeitsabschnitt zur Kraftübertragung 33 in Figur 15 durch eine geschweifte Klammer, die die Abschnitte 24 und 35 übergreift, dargestellt.

| Bezugszeichenliste | |
|---|---|
| 1 | Einsetzteil, Textiles Werkzeug, Umhängeteil, Stricknadel, Auswahlteil |
| 2 | Spitze |
| 3 | Schaft |
| 4 | Befestigungsbereich |
| 5 | Kerbe |
| 6 | Masche |
| 7 | Handlingteil |
| 8 | Querstrebe des Handlingteils |
| 9 | Sollbruchstelle, Sollbruchverbindung |
| 10 | Werkzeughalter einer Sockenschließvorrichtung |
| 11 | Verpackung |
| 12 | Öffnung der Verpackung/Entnahmeöffnung der Verpackung |
| 13 | Haltelippe der Verpackung |
| 14 | Haken |
| 15 | Zunge |
| 16 | Nadelbett |
| 17 | Nutartiger Kanal des Nadelbetts/ nut- oder kanalförmigen Aufnahme (17) der Textilmaschine |
| 18 | Öffnung des Nadelbetts/Eingang der nut- oder kanalförmigen Aufnahme (17) der Textilmaschine |
| 19 | Ausstanzung |
| 20 | Einheit (aus Einsetzteil und Handlingteil) |
| 21 | Fuß |
| 22 | Arbeitsabschnitt |
| 23 | Backen |
| 24 | Vorderes Ende des textilen Werkzeugs/Systemteils/Einsetzteils |
| 25 | Hinteres Ende des textilen Werkzeugs/Systemteils/Einsetzteils |
| 26 | Längserstreckung des textilen Werkzeugs/Systemteils/Einsetzteils |
| 27 | Längserstreckung der Einheit (aus Einsetzteil und Handlingteil) |
| 28 | Abstand zwischen Arbeitsabschnitt (22) und hinterem Ende (25) des textilen |
| | Werkzeugs in dessen Längsrichtung (z). |
| 29 | Maschenstütze |
| 30 | Weitere Nadel/weiteres textiles Werkzeug |
| 31 | Weiteres Systemteil |
| 32 | Parallelteil des Handlingteils |
| 33 | Arbeitsabschnitt Kraftübertragung (Systemteil) |
| 34 | Arbeitsabschnitt Kraftaufnahme (Systemteil) |
| 35 | Schräger Abschnitt des weiteren Systemteils 31 |
| 36 | weiteres Einsetzteil 36 |
| 37 | Pfeil, der die Schwenkbewegung symbolisiert, der das Handlingteil unterzogen wird, um die Sollbruchstelle zu lösen. |
| z | Längsrichtung des Einsetzteiles/textilen Werkzeugs/Systemteils |
| x | Höhenrichtung des Einsetzteiles/textilen Werkzeugs/Systemteils |
| y | Breitenrichtung oder Stärke des Einsetzteiles/textilen Werkzeugs/Systemteils |

## Patentansprüche

1. Einsetzteil (1) einer Textilmaschine,
• das sich in seiner Längsrichtung (z) zwischen einem vorderen (24) und einem hinteren (25) Ende erstreckt,
• das als textiles Werkzeug (1) ausgeprägt ist und einen Arbeitsabschnitt (22) aufweist, der in der Längsrichtung (z) des textilen Werkzeugs (1) Abstand zum hinteren Ende (25) desselben hat und zum Fadenkontakt und oder zur Maschenbildung verwendbar ist
• oder das als Systemteil (1) ausgeprägt ist, zur Auswahl oder zum Antrieb von textilen Werkzeugen (1) dient und Arbeitsabschnitte (33) aufweist, die Kraft und/oder Drehmoment auf weitere Einsetzteile (36) übertragen können,
• wobei das Einsetzteil (1) in seinem Auslieferungszustand zumindest mit einem Handlingsteil (7) über eine manuell und werkzeuglos auftrennbare Sollbruchverbindung (9) verbunden ist,
**dadurch gekennzeichnet**
• **dass** das Handlingteil (7) anders geformt ist als das Einsetzteil (1)
• **und dass** das Handlingteil (7) kein Einsetzteil (1) für die Textilmaschine ist.

2. Einsetzteil (1) einer Textilmaschine nach dem vorstehenden Anspruch
**dadurch gekennzeichnet dass**
das Einsetzteil (1) und das Handlingteil (7) aus demselben Material hergestellt sind und/oder bei ihrer Herstellung dieselben Fertigungsprozesse durchlaufen haben.

3. Einsetzteil (1) einer Textilmaschine nach einem der vorstehenden Ansprüche
**dadurch gekennzeichnet dass**
das Handlingteil (7) in der Ebene, die durch die Längsrichtung (z) und eine zweite Raumrichtung (x) des Einsetzteils (1) aufgespannt wird, eine größere Fläche hat, als das Einsetzteil (1).

4. Einsetzteil (1) einer Textilmaschine nach einem der vorstehenden Ansprüche
**dadurch gekennzeichnet dass**
das Material des Handlingsteils (7) und das Einsetzteils (1) in einer dritten Raumrichtung (y) die gleiche Stärke aufweist.

5. Einsetzteil (1) einer Textilmaschine nach einem der vorstehenden Ansprüche
**dadurch gekennzeichnet dass**
• die Einheit (20) aus dem Handlingteil (7) und dem Einsetzteil (1) bei geschlossener Sollbruchverbindung (9) eine Längserstreckung (27) in der Längsrichtung (z) des Einsetzteils (1) hat,
• die um einen Verlängerungsfaktor länger ist als die Längserstreckung (26) des Einsetzteils (1) in seiner Längsrichtung (z)
• und wobei dieser Verlängerungsfaktor insbesondere größer 1,5, bevorzugt jedoch 2 und besonders bevorzugt jedoch größer 3 ist.

6. Einsetzteil (1) einer Textilmaschine nach dem vorstehenden Anspruch
**dadurch gekennzeichnet,**
**dass** die Sollbruchstelle (9) in der Längsrichtung (z) des Einsetzteils (1) an einem Ende (24, 25) desselben liegt
oder
**dass** die Sollbruchstelle (9) am oberen Rand des Einsetzteils (1) liegt und dass sich das Einsetzteil in der positiven Höhenrichtung (x) von der Sollbruchstelle hinweg erstreckt.

7. Verpackung (11) für zumindest ein Einsetzteil (1) einer Textilmaschine, die das zumindest eine Einsetzteil (1) enthält und hierbei das zumindest eine Einsetzteil (1) zumindest teilweise umschließt,
wobei das zumindest eine Einsetzteil (1)
• sich in seiner Längsrichtung (z) zwischen einem vorderen (24) und einem hinteren (25) Ende erstreckt,
• entweder als textiles Werkzeug (1) ausgeprägt ist, einen Arbeitsabschnitt (22) aufweist, der in der Längsrichtung (z) des textilen Werkzeugs (1) Abstand zum hinteren Ende (25) desselben hat und zum Fadenkontakt und oder zur Maschenbildung verwendbar ist
• oder als Systemteil (1) ausgeprägt ist, zur Auswahl oder zum Antrieb von textilen Werkzeugen (1,30) dient und Arbeitsabschnitte (33) aufweist, die Kraft bzw. Drehmoment auf weitere Einsetzteile (36) übertragen können,
• wobei das Einsetzteil in seinem Auslieferungszustand zumindest mit einem Handlingteil (7) über eine manuell und werkzeuglos auftrennbare Sollbruchverbindung (9) verbunden ist,
**dadurch gekennzeichnet,**
• **dass** das Handlingteil (7) anders geformt ist als das Einsetzteil (1)
• **und dass** das Handlingteil (7) kein Einsetzteil (1) einer Textilmaschine ist.

8. Verpackung (11) nach dem vorstehenden Anspruch
**dadurch gekennzeichnet,**
**dass** das Einsetzteil (1) in seiner Transportposition von der Verpackung (11) zumindest teilweise umschlossen ist,
**dass** die Verpackung (11) zumindest eine Entnahmeöffnung (12) für das zumindest eine Einsetzteil (1) aufweist,
**und dass** die Entnahmeöffnung (12) die Verpackung in der Richtung (z) öffnet, in der das Handlingteil (7) über die Sollbruchstelle (9) mit dem Einsetzteil (1) verbunden ist.

9. Verpackung nach dem vorstehenden Anspruch
**dadurch gekennzeichnet, dass**
ein Teil des Handlingteils (7) über die zumindest eine Entnahmeöffnung (12) der Verpackung (11) hinausragt, wenn sich das Einsetzteil (1) in seiner Transportposition in der Verpackung (11) befindet.

10. Verfahren zur Versorgung einer Textilmaschine mit zumindest einem Einsetzteil (1) und zum Betrieb der Textilmaschine, wobei das zumindest eine Einsetzteil (1)
• dazu eingerichtet ist, im Betrieb der Textilmaschine an der Textilfertigung teilzunehmen,
• sich in seiner Längsrichtung (z) zwischen einem vorderen (24) und einem hinteren (25) Ende erstreckt,
• entweder als textiles Werkzeug (1) ausgeprägt ist und einen Arbeitsabschnitt (22) aufweist, der in der Längsrichtung (z) des textilen Werkzeugs Abstand (28) zum hinteren Ende (25) desselben hat und zum Fadenkontakt und/oder zur Maschenbildung verwendbar ist,
• oder als Systemteil (1) ausgeprägt ist, zur Auswahl oder zum Antrieb von textilen Werkzeugen (1) dient und Arbeitsabschnitte (33) aufweist, die Kraft und/oder Drehmoment auf weitere Einsetzteile (36) übertragen können,
• wobei das zumindest eine Einsetzteil (1) bei Beginn der Bestückung zumindest mit einem Handlingsteil (7) über eine manuell und werkzeuglos auftrennbare Sollbruchverbindung (9) verbunden ist,
• wobei das Einsetzteil (1) bei der Bestückung der Textilmaschine mithilfe des Handlingteils (7) gehandhabt wird
• und wobei die Sollbruchverbindung (9) getrennt wird, nachdem das zumindest eine Einsetzteil (1) in eine Arbeitsposition in der Textilmaschine eingesetzt ist
**dadurch gekennzeichnet,**
• **dass** das Handlingteil (7) anders geformt ist als das Einsetzteil (1),
• **dass** das Handlingteil (7) nach dem Einsetzen des Einsetzteils (1) in die Textilmaschine nicht an der Textilfertigung teilnimmt
• **und dass** das Einsetzteil (1) an derselben teilnimmt.

11. Verfahren nach dem vorstehenden Anspruch
**dadurch gekennzeichnet, dass**
das zumindest eine Einsetzteil (1), das über die Sollbruchstelle (9) mit dem Handlingteil (7) verbunden ist, zumindest während eines Teils seines Transportweges von seinem Produktionsort zu der Textilmaschine zumindest teilweise in einer Verpackung (11) aufgenommen ist.

12. Verfahren nach einem der beiden vorstehenden Ansprüche
**dadurch gekennzeichnet,**
• **dass** das zumindest eine Einsetzteil (1) bereits während eines Teils oder während der Gesamtheit seiner Produktionsschritte mit dem Handlingteil (7) verbunden ist
• **und dass** das zumindest eine Einsetzteil (1) bereits während eines Teils oder während der Gesamtheit seiner Produktionsschritte unter Zuhilfenahme des Handlingteils (7) gehandhabt wird.

13. Verfahren nach einem der vorstehenden Ansprüche
**dadurch gekennzeichnet,**
• **dass** das Einsetzteil (1) entlang seiner Längsrichtung (z) in eine nut- oder kanalförmige Aufnahme (17) der Textilmaschine eingeführt wird,
• **bis** die Sollbruchstelle (9) in die Nähe des Eingangs (18) der nut- oder kanalförmigen Aufnahme (17) der Textilmaschine gelangt,
• **woraufhin** die Sollbruchstelle (9) durch eine Relativbewegung des Handlingteils (7) gegenüber dem zumindest teilweise in der der nut- oder kanalförmigen Aufnahme (17) befindlichen Einsetzteils (1) gelöst wird.

14. System zur Weiterverarbeitung textiler Werkstoffe, das eine Textilmaschine und zumindest ein Einsetzteil (1) zum Betrieb dieser Textilmaschine aufweist, wobei das zumindest eine Einsetzteil (1)
• dazu eingerichtet ist, im Betrieb der Textilmaschine an der Textilfertigung teilzunehmen,
• sich in seiner Längsrichtung (z) zwischen einem vorderen (24) und einem hinteren (25) Ende erstreckt,
• entweder als textiles Werkzeug (1) ausgeprägt ist und einen Arbeitsabschnitt aufweist, der in der Längsrichtung (z) des textilen Werkzeugs (1) einen Abstand (28) zum hinteren Ende (25) desselben hat und zum Fadenkontakt und oder zur Maschenbildung verwendbar ist,
• oder als Systemteil (1) ausgeprägt ist, zur Auswahl oder zum Antrieb von textilen Werkzeugen (1) dient und Arbeitsabschnitte (33) aufweist, die Kraft und/oder Drehmoment auf weitere Einsetzteile (36) übertragen können,
• wobei das zumindest eine Einsetzteil (1) bei Beginn der Bestückung zumindest mit einem Handlingteil (7) über eine manuell und werkzeuglos auftrennbare Sollbruchverbindung (9) verbunden ist,
• wobei das Einsetzteil bei der Bestückung der Textilmaschine mithilfe des Handlingteils (7) handhabbar ist
• und wobei die Sollbruchverbindung (9) auftrennbar ist,
**dadurch gekennzeichnet,**
• **dass** das Handlingteil (7) anders geformt ist als das Einsetzteil (1),
• **und dass** das Handlingteil (7) kein Einsetzteil (1) für die Textilmaschine ist.

15. System nach dem vorstehenden Anspruch
**dadurch gekennzeichnet,**
• **dass** die Textilmaschine über eine Aufnahme (17) verfügt, in der das Einsetzteil (1) in einer ersten Arbeitsposition festgelegt werden kann,
• **dass** das Handlingteil (7) manuell erreichbar ist, wenn das Einsetzteil (1) in der ersten Arbeitsposition ist,
• **dass** die Aufnahme (17) zumindest eine Relativbewegung des Handlingteils (7) gegenüber dem in der Aufnahme (17) festgelegten Einsetzteil (1) gestattet, wenn das Einsetzteil (1) in der ersten Arbeitsposition ist,
• **und dass** die Sollbruchverbindung (9) mit dieser zumindest einen Relativbewegung trennbar ist.

## Geänderte Patentansprüche

### Geänderte Patentansprüche gemäss Regel 137(2) EPÜ.

1. Einsetzteil (1) einer Textilmaschine,
• das sich in seiner Längsrichtung (z) zwischen einem vorderen (24) und einem hinteren (25) Ende erstreckt,
• das als textiles Werkzeug (1) ausgeprägt ist und einen Arbeitsabschnitt (22) aufweist, der in der Längsrichtung (z) des textilen Werkzeugs (1) Abstand zum hinteren Ende (25) desselben hat und zum Fadenkontakt und oder zur Maschenbildung verwendbar ist
• oder das als Systemteil (1) ausgeprägt ist, zur Auswahl oder zum Antrieb von textilen Werkzeugen (1) dient und Arbeitsabschnitte (33) aufweist, die Kraft und/oder Drehmoment auf weitere Einsetzteile (36) übertragen können,
• wobei das Einsetzteil (1) in seinem Auslieferungszustand zumindest mit einem Handlingsteil (7) über eine manuell und werkzeuglos auftrennbare Sollbruchverbindung (9) verbunden ist,
• **wobei** das Handlingteil (7) anders geformt ist als das Einsetzteil (1),
• **und wobei** das Handlingteil (7) kein Einsetzteil (1) für die Textilmaschine ist **dadurch gekennzeichnet, dass**
das Material des Handlingsteils (7) und das Einsetzteils (1) in einer dritten Raumrichtung (y) die gleiche Stärke aufweisen.

2. Einsetzteil (1) einer Textilmaschine nach dem vorstehenden Anspruch
**dadurch gekennzeichnet dass**
das Einsetzteil (1) und das Handlingteil (7) aus demselben Material hergestellt sind und/oder bei ihrer Herstellung dieselben Fertigungsprozesse durchlaufen haben.

3. Einsetzteil (1) einer Textilmaschine nach einem der vorstehenden Ansprüche
**dadurch gekennzeichnet dass**
das Handlingteil (7) in der Ebene, die durch die Längsrichtung (z) und eine zweite Raumrichtung (x) des Einsetzteils (1) aufgespannt wird, eine größere Fläche hat, als das Einsetzteil (1).

4. Einsetzteil (1) einer Textilmaschine nach einem der vorstehenden Ansprüche
**dadurch gekennzeichnet dass**
• die Einheit (20) aus dem Handlingteil (7) und dem Einsetzteil (1) bei geschlossener Sollbruchverbindung (9) eine Längserstreckung (27) in der Längsrichtung (z) des Einsetzteils (1) hat,
• die um einen Verlängerungsfaktor länger ist als die Längserstreckung (26) des Einsetzteils (1) in seiner Längsrichtung (z)
• und wobei dieser Verlängerungsfaktor insbesondere größer 1,5, bevorzugt jedoch 2 und besonders bevorzugt jedoch größer 3 ist.

5. Einsetzteil (1) einer Textilmaschine nach dem vorstehenden Anspruch
**dadurch gekennzeichnet,**
**dass** die Sollbruchstelle (9) in der Längsrichtung (z) des Einsetzteils (1) an einem Ende (24, 25) desselben liegt
oder
**dass** die Sollbruchstelle (9) am oberen Rand des Einsetzteils (1) liegt und dass sich das Einsetzteil in der positiven Höhenrichtung (x) von der Sollbruchstelle hinweg erstreckt.

6. Verpackung (11) für zumindest ein Einsetzteil (1) einer Textilmaschine, die das zumindest eine Einsetzteil (1) enthält und hierbei das zumindest eine Einsetzteil (1) zumindest teilweise umschließt,
wobei das zumindest eine Einsetzteil (1)
• sich in seiner Längsrichtung (z) zwischen einem vorderen (24) und einem hinteren (25) Ende erstreckt,
• entweder als textiles Werkzeug (1) ausgeprägt ist, einen Arbeitsabschnitt (22) aufweist, der in der Längsrichtung (z) des textilen Werkzeugs (1) Abstand zum hinteren Ende (25) desselben hat und zum Fadenkontakt und oder zur Maschenbildung verwendbar ist
• oder als Systemteil (1) ausgeprägt ist, zur Auswahl oder zum Antrieb von textilen Werkzeugen (1,30) dient und Arbeitsabschnitte (33) aufweist, die Kraft bzw. Drehmoment auf weitere Einsetzteile (36) übertragen können,
• wobei das Einsetzteil in seinem Auslieferungszustand zumindest mit einem Handlingteil (7) über eine manuell und werkzeuglos auftrennbare Sollbruchverbindung (9) verbunden ist,
**dadurch gekennzeichnet,**
• **dass** das Handlingteil (7) anders geformt ist als das Einsetzteil (1),
• **dass** das Handlingteil (7) kein Einsetzteil (1) einer Textilmaschine ist **und dass** das Material des Handlingsteils (7) und das Einsetzteils (1) in einer dritten Raumrichtung (y) die gleiche Stärke aufweisen.
•

7. Verpackung (11) nach dem vorstehenden Anspruch
**dadurch gekennzeichnet,**
**dass** das Einsetzteil (1) in seiner Transportposition von der Verpackung (11) zumindest teilweise umschlossen ist,
**dass** die Verpackung (11) zumindest eine Entnahmeöffnung (12) für das zumindest eine Einsetzteil (1) aufweist,
**und dass** die Entnahmeöffnung (12) die Verpackung in der Richtung (z) öffnet, in der das Handlingteil (7) über die Sollbruchstelle (9) mit dem Einsetzteil (1) verbunden ist.

8. Verpackung nach dem vorstehenden Anspruch
**dadurch gekennzeichnet, dass**
ein Teil des Handlingteils (7) über die zumindest eine Entnahmeöffnung (12) der Verpackung (11) hinausragt, wenn sich das Einsetzteil (1) in seiner Transportposition in der Verpackung (11) befindet.

9. Verfahren zur Versorgung einer Textilmaschine mit zumindest einem Einsetzteil (1) und zum Betrieb der Textilmaschine, wobei das zumindest eine Einsetzteil (1)
• dazu eingerichtet ist, im Betrieb der Textilmaschine an der Textilfertigung teilzunehmen,
• sich in seiner Längsrichtung (z) zwischen einem vorderen (24) und einem hinteren (25) Ende erstreckt,
• entweder als textiles Werkzeug (1) ausgeprägt ist und einen Arbeitsabschnitt (22) aufweist, der in der Längsrichtung (z) des textilen Werkzeugs Abstand (28) zum hinteren Ende (25) desselben hat und zum Fadenkontakt und/oder zur Maschenbildung verwendbar ist,
• oder als Systemteil (1) ausgeprägt ist, zur Auswahl oder zum Antrieb von textilen Werkzeugen (1) dient und Arbeitsabschnitte (33) aufweist, die Kraft und/oder Drehmoment auf weitere Einsetzteile (36) übertragen können,
• wobei das zumindest eine Einsetzteil (1) bei Beginn der Bestückung zumindest mit einem Handlingsteil (7) über eine manuell und werkzeuglos auftrennbare Sollbruchverbindung (9) verbunden ist,
• wobei das Einsetzteil (1) bei der Bestückung der Textilmaschine mithilfe des Handlingteils (7) gehandhabt wird
• und wobei die Sollbruchverbindung (9) getrennt wird, nachdem das zumindest eine Einsetzteil (1) in eine Arbeitsposition in der Textilmaschine eingesetzt ist
• **wobei** das Handlingteil (7) anders geformt ist als das Einsetzteil (1),
• **wobei** das Handlingteil (7) nach dem Einsetzen des Einsetzteils (1) in die Textilmaschine nicht an der Textilfertigung teilnimmt,
• **wobei** das Einsetzteil (1) an derselben teilnimmt
**dadurch gekennzeichnet, dass**
das Material des Handlingsteils (7) und das Einsetzteils (1) in einer dritten Raumrichtung (y) die gleiche Stärke aufweisen.

10. Verfahren nach dem vorstehenden Anspruch
**dadurch gekennzeichnet, dass**
das zumindest eine Einsetzteil (1), das über die Sollbruchstelle (9) mit dem Handlingteil (7) verbunden ist, zumindest während eines Teils seines Transportweges von seinem Produktionsort zu der Textilmaschine zumindest teilweise in einer Verpackung (11) aufgenommen ist.

11. Verfahren nach einem der beiden vorstehenden Ansprüche
**dadurch gekennzeichnet,**
• **dass** das zumindest eine Einsetzteil (1) bereits während eines Teils oder während der Gesamtheit seiner Produktionsschritte mit dem Handlingteil (7) verbunden ist
• **und dass** das zumindest eine Einsetzteil (1) bereits während eines Teils oder während der Gesamtheit seiner Produktionsschritte unter Zuhilfenahme des Handlingteils (7) gehandhabt wird.

12. Verfahren nach einem der vorstehenden Ansprüche
**dadurch gekennzeichnet,**
• **dass** das Einsetzteil (1) entlang seiner Längsrichtung (z) in eine nut- oder kanalförmige Aufnahme (17) der Textilmaschine eingeführt wird,
• **bis** die Sollbruchstelle (9) in die Nähe des Eingangs (18) der nut- oder kanalförmigen Aufnahme (17) der Textilmaschine gelangt,
• **woraufhin** die Sollbruchstelle (9) durch eine Relativbewegung des Handlingteils (7) gegenüber dem zumindest teilweise in der der nut- oder kanalförmigen Aufnahme (17) befindlichen Einsetzteils (1) gelöst wird.

13. System zur Weiterverarbeitung textiler Werkstoffe, das eine Textilmaschine und zumindest ein Einsetzteil (1) zum Betrieb dieser Textilmaschine aufweist, wobei das zumindest eine Einsetzteil (1)
• dazu eingerichtet ist, im Betrieb der Textilmaschine an der Textilfertigung teilzunehmen,
• sich in seiner Längsrichtung (z) zwischen einem vorderen (24) und einem hinteren (25) Ende erstreckt,
• entweder als textiles Werkzeug (1) ausgeprägt ist und einen Arbeitsabschnitt aufweist, der in der Längsrichtung (z) des textilen Werkzeugs (1) einen Abstand (28) zum hinteren Ende (25) desselben hat und zum Fadenkontakt und oder zur Maschenbildung verwendbar ist,
• oder als Systemteil (1) ausgeprägt ist, zur Auswahl oder zum Antrieb von textilen Werkzeugen (1) dient und Arbeitsabschnitte (33) aufweist, die Kraft und/oder Drehmoment auf weitere Einsetzteile (36) übertragen können,
• wobei das zumindest eine Einsetzteil (1) bei Beginn der Bestückung zumindest mit einem Handlingteil (7) über eine manuell und werkzeuglos auftrennbare Sollbruchverbindung (9) verbunden ist,
• wobei das Einsetzteil bei der Bestückung der Textilmaschine mithilfe des Handlingteils (7) handhabbar ist
• und wobei die Sollbruchverbindung (9) auftrennbar ist,
**dadurch gekennzeichnet,**
• **dass** das Handlingteil (7) anders geformt ist als das Einsetzteil (1),
• **dass** das Handlingteil (7) kein Einsetzteil (1) für die Textilmaschine ist
• **und dass** das Material des Handlingsteils (7) und das Einsetzteils (1) in einer dritten Raumrichtung (y) die gleiche Stärke aufweist.

14. System nach dem vorstehenden Anspruch
**dadurch gekennzeichnet,**
• **dass** die Textilmaschine über eine Aufnahme (17) verfügt, in der das Einsetzteil (1) in einer ersten Arbeitsposition festgelegt werden kann,
• **dass** das Handlingteil (7) manuell erreichbar ist, wenn das Einsetzteil (1) in der ersten Arbeitsposition ist,
• **dass** die Aufnahme (17) zumindest eine Relativbewegung des Handlingteils (7) gegenüber dem in der Aufnahme (17) festgelegten Einsetzteil (1) gestattet, wenn das Einsetzteil (1) in der ersten Arbeitsposition ist,
• **und dass** die Sollbruchverbindung (9) mit dieser zumindest einen Relativbewegung trennbar ist.
